# EUROPÄISCHE PATENTSCHRIFT

(11) **EP 2 718 613 B1**
(45) Veröffentlichungstag und Bekanntmachung des Hinweises auf die Patenterteilung: **04.05.2016**
(21) Anmeldenummer: 12730145.5
(22) Anmeldetag: 04.05.2012
(51) Int. Cl.: F21L 4/00, F21V 15/00

(54) **ZYLINDERFÖRMIGE TASCHENLAMPE MIT WEGROLLSICHERUNG**
CYLINDRICAL FLASHLIGHT HAVING A ROLL-AWAY PREVENTION MECHANISM
LAMPE DE POCHE DE FORME CYLINDRIQUE MUNIE D'UNE PROTECTION ANTI-ROULEMENT

(30) Priorität: 08.06.2011 DE 102011103653
(43) Veröffentlichungstag der Anmeldung: 16.04.2014
(73) Patentinhaber: Zweibrüder Optoelectronics GmbH & Co. KG, 42699 Solingen (DE)
(72) Erfinder: KUNZENDORF, Andre, 42105 Wuppertal (DE)
(74) Vertreter: Schart, Thomas
(86) Internationale Anmeldenummer: PCT/DE2012/000470
(87) Internationale Veröffentlichungsnummer: WO 2012/167763

(56) Entgegenhaltungen:
- WO-A1-2009/097154
- US-A- 2 253 952
- US-A- 5 165 782
- US-A- 5 339 229
- US-A1- 2004 145 889
- US-B1- 6 334 698
- US-B1- 7 802 898

## Beschreibung

Die vorliegende Erfindung betrifft eine zylinderförmige Taschenlampe mit mindestens einem lösbar mit der Taschenlampe verbundenem Ringelement mit radial abstehenden Erhebungen, die Flächenabschnitte aufweisen, die im zusammengebauten Zustand bereichsweise von der Oberfläche der zylinderförmigen Taschenlampe beabstandet sind, und einem Taschenlampengehäuse, das rückwärtig mit einer Endkappe und/oder frontseitig mit einem Lampenkopf lösbar verbunden ist, wobei die Endkappe und/oder der Lampenkopf vorzugsweise über eine Gewindeverbindung mit dem Taschenlampengehäuse verbunden sind.

Taschenlampen sind in nahezu beliebigen Formgestaltungen erhältlich. Allerdings haben sich vor allem zylinderförmige Taschenlampen im Markt durchgesetzt, da sie einerseits einfach herstellbar und andererseits aufgrund ihrer Formgestaltung sehr robust sind. Als besonders praktisch hat sich dabei erwiesen, die einzelnen Bestandteile der Taschenlampen, wie beispielsweise das Taschenlampengehäuse, die Endkappe und den Taschenlampenkopf mit entsprechenden Gewindeabschnitten zu versehen, so dass diese Teile einfach und schnell zusammengefügt werden können. Darüber hinaus liegen zylinderförmige Taschenlampen gut in der Hand und vermitteln dem Benutzer ein gutes haptisches Gefühl.

Allerdings neigen zylinderförmige Taschenlampen nachteiliger Weise zum Wegrollen, wenn sie auf einer schrägen Fläche abgelegt werden, oder wenn sie auf einer Ablage in einem Auto, einem Zug oder einem anderen Fortbewegungsmittel liegen, das abbremst oder beschleunigt. Aus diesen Gründen ist der Lampenkopf der in DE 2950850 C2 beschriebenen Taschenlampen als gleichseitiges Vieleck ausgebildet, damit die Taschenlampe nicht rollt, wenn sie hingelegt wird. Alternativ können auch in Achsrichtung verlaufende Rippen vorgesehen sein.

Nachteilig an einer solchen Ausgestaltung ist, dass nicht jeder Käufer von Taschenlampen diese für den gleichen Verwendungszweck benötigt, so dass die asymmetrische und von der Zylinderform abweichende Ausgestaltung von Taschenlampen auch unerwünscht sein kann. Vor allem im Outdoor-Bereich, wo Taschenlampen tagsüber im Rücksack oder anderen Packvorrichtungen befördert und nur selten verwendet werden, liefert eine solche Taschenlampe Kanten und Ecken, an denen sich empfindliches Material der übrigen verstauten Gepäckstücke im Rucksack abnutzen kann. Ferner sind Taschenlampen, die eine von einer Zylinderform abweichende Formgestaltung aufweisen, vergleichsweise schwerer, was sich ebenfalls insbesondere im Outdoor-Bereich als nachteilig erwiesen hat, wo mittlerweile auf jedes Gramm geachtet wird.

Aus diesen Gründen müssen manche Käufer nachteiliger Weise zwei verschiedene Taschenlampen erwerben, die jeweils für unterschiedliche Verwendungszwecke konstruiert sind, oder sich zwischen zwei Taschenlampen entscheiden, die beide nicht optimal für den vorgesehenen Verwendungszweck angepasst sind.

Hier schafft auch nicht eine Wegrollsicherung nach US 6,334,698 B1 Abhilfe, worin ein Ringelement beschrieben ist, dass unmittelbar auf das Taschenlampengehäuse aufgeschoben wird, wo es das Taschenlampengehäuse umgreift und dort kraft- oder reibschlüssig gelagert ist.

Ähnliche Ringelemente werden ferner in US 5,339,229 A offenbart.

US 7,281,815 beschreibt eine Taschenlampe, die eine Endkappe mit einem Drehschalter besitzt, wobei die Endkappe mit dem Taschenlampengehäuse mittels einer Hülse mit Erhebungen als Wegrollsicherung verbunden ist.

Es ist daher die Aufgabe der vorliegenden Erfindung, eine Möglichkeit zu schaffen, eine Taschenlampe an die erforderlichen Bedingungen anpassen zu können und insbesondere eine Taschenlampe wahlweise mit oder ohne eine Wegrollsicherung auszubilden.

Diese Aufgabe wird durch die zylinderförmige Taschenlampe nach Anspruch 1 gelöst.

Nach einem ersten Aspekt der Erfindung ist das Ringelement zur lösbaren Befestigung mit der Taschenlampe zwischen dem Taschenlampengehäuse und dem Lampenkopf formschlüssig gelagert. Eine derart aufgebaute Taschenlampe ist einfach herstellbar und schnell montierbar, was vor allem dann vorteilhaft ist, wenn das Ringelement mit der Taschenlampe verbunden werden soll oder es von der Taschenlampe entfernt werden soll. Im Falle der alternativen Ausgestaltung mit einem Taschenlampenkopf und einem Lampenkopfhals kann das Ringelement wahlweise auch zwischen diesen Bauteilen angeordnet werden. Ferner können auch zwei Ringelemente an einer Taschenlampe an verschiedenen Stellen befestigt sein.

Nach einem weiteren Aspekt der Erfindung ist das Ringelement im Querschnitt L-förmig ausgebildet und weist einen Teilbereich auf, der im zusammengebauten Zustand die Taschenlampe umgreift, während der andere Teilbereich als Anschlagfläche für die Stirnseite der Endkappe, des Taschenlampengehäuses oder des Lampenkopfes ausgebildet ist. Hierdurch ist es möglich den Teilbereich, der als Anschlagfläche dient, möglichst klein zu halten, damit die Bauteile der Taschenlampe nahezu soweit zusammengefügt werden können, wie es ohne das zwischengelegte Ringelement wäre, womit die Funktionsweise der Taschenlampe nicht beeinträchtigt wird. Gleichzeitig ist die Größe der Auflagefläche, also der Teil, der die Taschenlampe umgreift, nicht beschränkt, womit die optimale Größe des Ringelementes und damit der Auflagefläche frei gewählt werden kann.

Bevorzugte Ausführungsformen der Erfindung werden im Folgenden und in den Unteransprüchen beschrieben.

Nach einer bevorzugten Ausführungsform der vorliegenden Erfindung ist das Ringelement einstückig aus Aluminium oder Kunststoff hergestellt, was sowohl die Herstellungskosten als auch das Gewicht der Taschenlampe reduziert.

Vorzugsweise sind die Flächenabschnitte der Erhebungen als Auflageflächen ausgebildet, wobei im Falle eines Aluminiumringelementes diese Flächenabschnitte auch mit einer Kunststoffbeschichtung versehen sein können, womit ein Wegrutschen der Taschenlampe wirksam vermieden wird.

Konkrete Ausgestaltungen und weitere bevorzugte Ausführungsformen der vorliegenden Erfindung werden im Folgenden anhand der Figuren erläutert. Es zeigen:
- Fig. 1a bis d:: unterschiedliche Ausführungsformen eines Ringelementes,
- Fig. 1e:: eine Querschnittsansicht eines Ringelementes,
- Fig. 2a:: eine Explosionsdarstellung einer Taschenlampe mit einem Ring-element und
- Fig. 2b bis e:: jeweils schematische Darstellungen von Taschenlampen mit montierten Ringelementen.

Das als Wegrollsicherung dienende Ringelement 1 besitzt ein kreisförmiges Führungsloch 2. Der Umfang des Ringelementes 1 ist von einer Kreisform abweichend ausgestaltet und weist Flächenabschnitte auf, die als Anlagefläche 3 ausgebildet sind. Es sind unterschiedliche Geometrien der Umfangslinien vorgesehen, wobei eine polygonale Ausgestaltung, wie sie beispielsweise in den Fig. 1 a und 1 b dargestellt sind, bevorzugt ist. Fig. 1 a zeigt eine Ausführungsform mit sechs Auflageflächen 3 und Fig. 1b eine mit zehn Auflageflächen 3. Je weniger Auflageflächen 3 an einem symmetrischen Ringelement 1 vorgesehen sind, desto größer ist Breite b der Auflageflächen 3, womit die Lagerung der Taschenlampe vergleichsweise stabiler ist. Allerdings sind die Kanten bei den Ecken 4, bei einer Ausgestaltung mit vergleichsweise weniger Auflageflächen 3 auch spitzer ausgestaltet, womit die Gefahr von Beschädigungen anderer Gegenstände erhöht ist. Daher können die Kanten 4 nach einer bevorzugten Ausgestaltung auch abgerundet ausgebildet sein (Pfeil 5).

Neben der im Wesentlichen polygonalen Form (Fig. 1a, b) sind auch andere Formgestaltungen eines Ringelementes 1 denkbar, beispielsweise solche, bei denen die Auflageflächen 3 von halbkugelförmigen oder rippenartigen Erhebungen 5 gebildet werden. Derartige Ausführungsformen sind optisch ansprechender und verleihen dem Benutzer zudem ein besseres haptisches Gefühl.

Das Ringelement 1 ist im Querschnitt L-förmig ausgebildet (Fig. 1 e) und weist einen äußeren Teilbereich 6 auf, der im zusammengebauten Zustand (Fig. 2b bis 2e) die Taschenlampe 21 umfasst. Hierzu weist der äußere Teilbereich 6 einen Radius R₁ auf, der so bemessen ist, dass er auf einen entsprechenden Abschnitt der Taschenlampe 21 geschoben werden kann. Der innere Teilbereich 7 des Ringelementes 1 ist als Anschlagfläche 8, 8' für die Teile der Taschenlampe 21 ausgebildet, zwischen denen das Ringelement 1 im zusammengebauten Zustand (Fig. 2b bis e) formschlüssig lagert. Hierzu besitzt der innere Teilbereich 7 des Ringelementes 1 einen Radius R₂, der so bemessen ist, dass eine ringförmige Anschlagfläche 8, 8' zu den Stirnseiten der Taschenlampe 21 entsteht.

Die Fig. 2a bis d zeigen verschiedene konkrete Ausführungsformen einer Taschenlampe 21 mit einem daran angeordneten Ringelement 1, wobei Fig. 1 a eine Explosionsdarstellung zeigt. Die Taschenlampen 21 besitzen eine im wesentlichen zylindrische Form und bestehen aus einem Taschenlampengehäuse 22, einem Lampenkopf 22 und einer Endkappe 24, die jeweils entsprechende Gewindeabschnitte 25, 25' besitzen. Wie exemplarisch in Fig. 2a dargestellt ist, ist das Ringelement 1 so bemessen, dass es in Pfeilrichtung 26 so weit über dem Gewindeabschnitt 25 geführt werden kann, bis die Anschlagfläche 8' mit der endkappenseitigen Anschlagfläche 27 in Anlage ist. Durch anschließendes Aufschrauben des Taschenlampengehäuses 22 ist das Ringelement 1 formschlüssig befestigt.

Die Fig. 2b und 2c zeigen unterschiedliche Taschenlampen 21, wobei das Ringelement 1 jeweils zwischen der Endkappe 24 und dem Taschenlampengehäuse 22 gelagert ist. Die Taschenlampe gemäß Fig. 2c bis e weist zuzüglich zu dem Lampenkopf 23 einen Lampenkopfhals 28 auf, zwischen denen ebenfalls ein gegebenenfalls vergleichsweise größeres Ringelement 1 angeordnet sein kann. Fig. 2d zeigt eine Ausführungsform mit einem Ringelement 1 zwischen dem Lampenkopf 23 und dem Taschenlampenhals 28 und Fig. 2e eine, bei der sowohl zwischen dem Lampenkopf 23 und dem Lampenkopfhals 28 als auch zwischen dem Taschenlampengehäuse 22 und der Endkappe 24 ein Ringelement 1 angeordnet ist.

### Bezugszeichenliste

- 1: Ringelement
- 2: Führungsloch
- 3: Auflagefläche
- 4: abgerundete Ecke
- 5: Erhebung
- 6: äußerer Teilbereich
- 7: innerer Teilbereich
- 8, 8': Anschlagfläche
- 21: Taschenlampe
- 22: Taschenlampengehäuse
- 23: Lampenkopf
- 24: Endkappe
- 25, 25': Gewindeabschnitt
- 26: Pfeilrichtung
- 27: Anschlagfläche
- 28: Lampenkopfhals
- B: Breite der Auflagefläche
- R₁: Radius des äußeren Teilbereichs
- R₂: Radius des inneren Teilbereichs

## Patentansprüche

1. Zylinderförmige Taschenlampe (21) mit mindestens einem lösbar mit der Taschenlampe (21) verbundenem Ringelement (1) mit radial abstehenden Erhebungen (5), die Flächenabschnitte aufweisen, die im zusammengebauten Zustand bereichsweise von der Oberfläche der zylinderförmigen Taschenlampe (21) beabstandet sind und einem Taschenlampengehäuse (22), das rückwärtig mit einer Endkappe (24) und/oder frontseitig mit einem Lampenkopf (23) lösbar verbunden ist, wobei die Endkappe (24) und/oder der Lampenkopf (23) vorzugsweise über eine Gewindeverbindung (25, 25') mit dem Taschenlampengehäuse (22) verbunden sind,
**dadurch gekennzeichnet, dass**
das Ringelement (1) zur lösbaren Befestigung mit der Taschenlampe (21) zwischen dem Taschenlampengehäuse (22) und dem Lampenkopf (23) formschlüssig gelagert ist.

2. Zylinderförmige Taschenlampe (21) nach Anspruch 1, **dadurch gekennzeichnet, dass** das Ringelement (1) im Querschnitt L-förmig ausgebildet ist und einen Teilbereich (6) aufweist, der im zusammengebauten Zustand die Taschenlampe (21) umgreift, während der andere Teilbereich (7) als Anschlagfläche (8, 8') für die Stirnseite
a) der Endkappe (24),
b) des Taschenlampengehäuses (22) oder
c) des Lampenkopfes (23)
ausgebildet ist.

3. Zylinderförmige Taschenlampe (21) nach einem der Ansprüche 1 oder 2, **dadurch gekennzeichnet, dass**
a) die Erhebungen (5) halbkugel- oder halbzylinderförmig ausgebildet sind, oder
b) das Ringelement (1) eine polygonale Umfangslinie besitzt.

## Claims

1. Cylindrical flashlights (21) with at least one ring element (1) that is detachably connected to the flashlight (21) and has radially protruding elevations (5) which have surface sections that are arranged at a distance from the surface of the cylindrical flashlight (21) in some areas in the assembled state and with a flashlight housing (22) which, at the rear, is detachably connected to an end cap (24) and/or, at the front, is detachably connected to a lamp head (23), wherein the end cap (24) and/or the lamp head (23) is/are preferably connected to the flashlight housing (22) by a threaded connection (25, 25'), **characterized in that** the ring element (1) for the detachable fixing to the flashlight (21) is mounted with a form fit between the flashlight housing (22) and the lamp head (23).

2. Cylindrical flashlight (21) as claimed in claim 1, **characterized in that** the ring element (1) is designed to be L-shaped in cross section and has a sub-region (6) which engages around the flashlight (21) in the assembled state, while the other sub-region (7) is designed as a stop face (8, 8') for the end side
a) of the end cap (24),
b) of the flashlight housing (22) or
c) of the lamp head (23).

3. Cylindrical flashlight (21) as claimed in one of claims 1 or 2, **characterized in that**
a) the elevations (5) are designed to be hemispherical or semicylindrical, or
b) the ring element (1) has a polygonal circumferential line.

## Revendications

1. Lampe de poche (21) cylindrique comprenant au moins un élément annulaire (1) relié de manière amovible à la lampe de poche (21) et ayant des saillies (5) faisant saillie radialement qui présentent des portions de surface lesquelles, en état assemblé, sont espacées par zones de la surface de la lampe de poche (21) cylindrique, ainsi qu'un boîtier de lampe de poche (22) qui, à l'arrière, est relié de manière amovible à un capuchon d'extrémité (24) et/ou, sur le front, à une tête de lampe (23), ledit capuchon d'extrémité (24) et/ou ladite tête de lampe (23) étant reliés au boîtier de lampe de poche (22) de préférence par un assemblage fileté (25, 25'),
**caractérisée par le fait que**, pour la fixation amovible sur la lampe de poche (21), ledit élément annulaire (1) est logé à engagement positif entre le boîtier de lampe de poche (22) et la tête de lampe (23).

2. Lampe de poche (21) cylindrique selon la revendication 1, **caractérisée par le fait que** ledit élément annulaire (1) est réalisé en L en coupe transversale et présente une zone partielle (6) qui, en état assemblé, entoure la lampe de poche (21), tandis que l'autre zone partielle (7) est réalisée en tant que surface de butée (8, 8') pour le front
a) du capuchon d'extrémité (24),
b) du boîtier de lampe de poche (22) ou
c) de la tête de lampe (23).

3. Lampe de poche (21) cylindrique selon l'une quelconque des revendications 1 ou 2, **caractérisée par le fait que**
a) lesdites saillies (5) sont réalisées de façon hémisphérique ou semi-cylindrique ou
b) ledit élément annulaire (1) présente une ligne circonférentielle polygonale.
